# EUROPÄISCHE PATENTSCHRIFT

(11) **EP 1 479 090 B1**
(45) Veröffentlichungstag und Bekanntmachung des Hinweises auf die Patenterteilung: **22.03.2006**
(21) Anmeldenummer: 03702521.0
(22) Anmeldetag: 24.01.2003
(51) Int. Cl.: H01J 1/02, H01J 3/02, H05H 1/24

(54) **KANALFUNKENQUELLE ZUR ERZEUGUNG EINES STABIL GEBÜNDELTEN ELEKTRONENSTRAHLS**
CHANNEL SPARK SOURCE FOR GENERATING A STABLY FOCUSSED ELECTRON BEAM
SOURCE D'ETINCELLE DE CANAL CONCUE POUR PRODUIRE UN FAISCEAU ELECTRONIQUE STABLEMENT FOCALISE

(30) Priorität: 25.02.2002 DE 10207835
(43) Veröffentlichungstag der Anmeldung: 24.11.2004
(73) Patentinhaber: Forschungszentrum Karlsruhe GmbH, 76133 Karlsruhe (DE)
(72) Erfinder: SCHULTEISS, Christoph, 76327 Berghausen (DE); BUTH, Lothar-Heinz-Otto, 76256 Weingarten (DE)
(86) Internationale Anmeldenummer: PCT/EP2003/000719
(87) Internationale Veröffentlichungsnummer: WO 2003/071577

(56) Entgegenhaltungen:
- DE-A- 4 208 764
- DE-A- 19 813 589
- DE-C- 19 849 894
- BLUHM H ET AL: "Industrial applications of high voltage pulsed power techniques: developments at Forschungszentrum Karlsruhe (FZK)" , PULSED POWER CONFERENCE, 1997. DIGEST OF TECHNICAL PAPERS. 1997 11TH IEEE INTERNATIONAL BALTIMORE, MA, USA 29 JUNE-2 JULY 1997, NEW YORK, NY, USA,IEEE, US, PAGE(S) 1-12 XP010280169 ISBN: 0-7803-4213-5 Seite 3, Zeile 9-17; Abbildung 2

## Beschreibung

Die Erfindung betrifft eine Kanalfunkenquelle zur Erzeugung eines gebündelten Elektronenstrahls. Sie ist koaxial aufgebaut und besteht aus einer dielektrischen Röhre, in der ein Triggerplasma erzeugt wird. Daran schließt sich stirnseitig eine Hohlkathode an, an der ein dielektrischer Kanalfunkenkörper ansetzt. Am Ende dieses Kanalfunkenkörpers sitzt eine Anode, die einen zentralen Durchgang hat, so dass ein weiteres dielektrisches Rohrstück das anodische Ende der gesamten Kanalfunkenröhre bildet.

Ein Kondensator als elektrischer Energiespeicher ist an die Anode und die Hohlkathode angeschlossen. Gegenüber der Hohlkathode liegend, ragt eine im Boden der dielektrischen Röhre eingeschmolzene Elektrode in den Triggerplasmaraum. Sie ist über einer Funkenstrecke zum Erdpotential angeschlossen. Ein Ladewiderstand überbrückt die Elektrode in der dielektrischen Röhre und die Hohlkathode. Das entspricht vom Prinzip her einem Aufbau, wie er in der DE 42 08 764 beschrieben ist.

Die Lebensdauer der in der DE 198 49 894 beschriebenen Kanalfunkenendröhre beträgt nur etwa 1 Million Schuss. Dann hat sich der Strahl einen Weg durch den Mantel der Röhre gebohrt. Weiter ist von Nachteil die Wärmeentwicklung. Ab etwa 50 Hz Pulsfrequenz beobachtet man Rotglut im Bereich der Kanalfunkenröhre. Bei 100 Hz Pulsfrequenz erhitzt sich die Röhre, wegen der Verlustenergien, auf Weißglut.

Um industriellen Standards zu genügen, werden Lebensdauern von 10⁹ Pulsen gefordert, wie sie z. B. bei Excimerlasern Standard sind. In der aktuellen Situation ist die elektrische Leistung des Kanalfunkensystems bei 50 Hz Pulsfrequenz auf ca. 150 W und die Strahlleistung auf ca. 60 W beschränkt. Mit Blick andere Laser bzw. Teilchenbeschleuniger (Elektronenkanone), deren Leistungen im 1-kW-Bereich angesiedelt sind, ist die momentane Leistungsfähigkeit des Kanalfunkensystems als Quelle für Prozessenergie zu gering.

Die Ursache für die chaotische Bewegung des Strahls im Kanalfunkensystem, insbesondere im Bereich der anodenseitigen Kanalfunkenröhre und nach Verlassen derselben, beruht auf einer Instabilität, die Ähnlichkeit mit der sog. Hose-Instabilität bei z-Pinchen hat. Es ist den Betreibern von Kanalfunkenanlagen bekannt, dass sich diese Instabilität erst nach einer längeren Betriebsdauer einstellt (ca. 10.000 Schuss), offensichtlich nachdem sich das System erwärmt und völlig entgast hat.

Der Erfindung liegt die Aufgabe zugrunde, bestehende Kanalfunkenstrecken/-quellen derart zu verbessern, dass sehr hohe Schusszahlen mit jeweils konstanter Strahlqualität erreicht werden und eine solche verbesserte Kanalfunkenquelle Bestandteil in industriell genutzten Anlagen sein kann.

Die Aufgabe wird durch eine im Oberbergriff des Anspruchs 1 beschriebene Kanalfunkenquelle, die die in den kennzeichnenden Merkmalen aufgeführten zusätzlichen Neuerungen hat, gelöst.

Der Ansatz für die Erfindung liegt in der Gasbelegung an der Innenwand 3 der Kanalfunkenröhre 5, der Hohlkathode und des verbundenen Triggersystems 7, es wirkt wie ein Gasreservoir bzw. inneres Gasleck, das sich mit der Zeit verbraucht. Während dieser Zeit treten keine Instabilitäten auf. Allerdings ist der Energiegehalt des Strahls bzw. die Leistungsdichte in dieser Phase noch nicht ausreichend, um effektiv zu ablatieren. Die volle Strahlleistungsdichte wird erst kurz vor Auftreten der Instabilität beobachtet.

Daraus rührt die Überlegung, eine Gaszufuhr im Bereich der Hohlkathode 1 des Kanalfunkensystems zu installieren und dort einen Gasdruck einzustellen, bei dem die Instabilität noch nicht auftritt, aber der Strahl bereits einen für den Beschichtungsprozess brauchbaren Energieinhalt hat.

Hierzu ragt in die Hohlkathode 1 von der Triggerplasmaseite her die Hülse 21, die Bestandteil der Hohlkathode 1 ist, mit konisch sich zur Anode 17 hin öffnenden lichten Weite unter Bildung eines Ringspalts 13, sie endet vor der anodenseitigen Stirn der Hohlkathode 1. Es bleibt so ein Restvolumen mit der lichten Weite der Hohlkathode 1, in das der Ringspalt 13 mündet.

Durch die Gefäßwand der Hohlkathode 1 hindurch oder an derselben gibt es die Gaszuführung ins Innere, durch die hindurch oder über die dosiert Gas in den Hohlraum der Hohlkathode 1 zur Einstellung eines vorgegebenen Druckgefälles zwischen Hohlkathodenausgang und dem Ausgang des dielektrischen Rohrstücks 5 eingeströmt werden kann. Diese künstlichen Lecks.sind so schwach, dass der übliche Pumpaufwand zum differentiellen Pumpen in der Kanalfunkenröhre keinen zusätzlichen technischen Aufwand erfordert.

Zusätzlich durchdringt das Feld eines Permanentmagneten 12 oder eines Elektromagneten 12 die dielektrische Röhre 7 der Triggerquelle abschnittsweise völlig. Die Einrichtung 12 zur Erzeugung des Magnetfelds ist entlang der dielektrischen Röhre 7 verschiebbar, zudem kann die Magnetfeldachse geschwenkt werden. Dadurch verstärken sich die Ladungsträger durch Elektronendrift im Triggerplasma und begünstigen ein Mitzünden der Kanalfunkenentladung nach Zündung des Triggerplasmas.

In den Unteransprüchen 2 bis 13 sind weitere Maßnahmen spezifiziert, die den zuverlässigen Langzeitbetrieb der Kanalfunkenquelle nachhaltig unterstützen:
So ist in Anspruch 2 das Verhältnis der Länge vom Eingang in die Hohlkathode 1 bis zum Ausgang aus derselben zur lichten Weite der Hülse 21 am triggerquellenseitigen Eingang mindestens 4 aber höchstens 10. Die lichte Weite der Hülse 21 auf der Strahlaustrittsseite ist mindestens gleich der lichten Weite der Kanalfunkenröhre 11.

Zum dosierten Gaseinlass sitzt ein speziell ausgestaltetes Ventil 16 in der Gaszuführung. Es besteht aus einer Membran (Anspruch 3), die den Innenraum der Hohlkathode 1 von einem Gasraum höheren Drucks trennt, durch die Gas entsprechend der Membranstruktur, des Druckgefälles und der eingestellten umgebenden Temperatur in entsprechend geringer Menge dosiert hindurchtritt. Die Membran kann beispielsweise eine Kunststofffolie aus thermostabilen Materialien, wie Polyester, Polyvinylchlorid, Silikonkautschuk, Teflon, sein (Anspruch 4).

Eine andersartige Möglichkeit für die dosierte Gaszufuhr besteht darin, dass die Dichtungseinrichtung an einer der beiden oder an beiden Stirnseiten der Hohlkathode 1 Leckstrukturen in Form von Mikrounebenheiten/-kanälen in das Innere der Hohlkathode 1 aufweist, durch die hindurch dosiert Gas von außen nach innen strömt/leckt (Anspruch 5). Die Mikrounebenheiten/-kanäle sitzen nach Anspruch 6 in einer oder beiden Stirnflächen des Gefäßes der Hohlkathode.

Da sie in einer oder beiden Dichtungseinrichtungen sitzen können solche mikrokanalartigen Leckstrukturen auch im Berührbereich der O-Ringe mit der jeweils anliegenden Dichtfläche eingebracht sein (Anspruch 7).

Da der lichte Strömungsquerschnitt für die Dosierung der Gaszufuhr maßgebend ist (Anspruch 8), ist auch ein gequetschter Abschnitt einer Kapillare in der Leckgaszufuhr denkbar. Das Einbringen eines solchen Hindernisses in die Gehäusewand der Hohlkathode wäre beispielsweise ein an seinem Ende gequetschtes metallisches Rohr oder eine sehr feine Glaskapillare.

Zur Änderung der Dosierung des Leckgasstromes ist, wenn nicht eine Membran, ein feines Stellventil möglich, falls die Leckrate über der einer Membrane liegen kann (Anspruch 9).

Versuche haben ergeben, dass die erforderliche Gaszufuhr, beispielsweise Luft, nur sehr gering sein darf, ein pV-Durchfluss von etwa ${10}^{- 7} \frac{mbar ⋅ l}{s}$ Wenn sich die Gaszufuhr im Bereich der Hohlkathode 1 befindet, ergibt sich längs der gesamten Kanalstruktur 9 bei beispielsweise 5 mm Durchmesser, eine Druckdif-.. ferenz von 10⁻⁴ Pascal.

Gute Ergebnisse werden erzielt, wenn der im gesamten System herrschende niedrige, residuale Gasdruck im Bereich der Hohlkathode 1 in Richtung zur Triggerquelle 7 konstant um einen Faktor 10⁻⁴ angehoben wird, während in Richtung anodischer Ausgang in der Kanalfunkenröhre 5 ein Druckgefälle herrscht.

Diese außerordentlich geringe Gaszufuhr muss innerhalb der Grenzen von 50 % eingehalten werden, sonst kommt es zu Energieverlusten durch Instabilitäten oder die Leistungsdichte des Strahls nimmt ab.

Das Magnetfeld im Bereich der dielektrischen Röhre 7 des Triggerplasmas hat seine oben erläuterte physikalische Bedeutung. Ein solches Magnetfeld kann mit einem Permanentmagneten 12, der ein Ringmagnet ist, angelegt werden (Anspruch 10). Es kann auch ein Permanentmagnet mit Polschuhen sein, die sich mindestens im Abstand des Durchmessers der dielektrischen Röhre 7 gegenüberstehen (Anspruch 11).

Ein magnetisches Gleichfeld lässt sich aber auch mit einem mit Gleichstrom erregten Elektromagneten erzeugen (Anspruch 12). In einfachen robusten Anlagen ist er sicher normalleitend, könnte aber für spezielle Anwendungen durchaus auch supraleitend sein. Letzteres würde einen Kryostaten erfordern, und ein solcher technischer Aufwand müsste allerdings gerechtfertigt sein. Der Elektromagnet kann hierbei aus einer zylindrischen (Anspruch 12) Wicklung oder einer eben spiraligen (Anspruch 13) bestehen.

Für das mehr senkrecht zur Kanalachse (9) kreuzende Magnetfeld käme der Elektromagnet aus einer Wicklung um einen spaltbildenden Eisenkern zum Einsatz (Anspruch 14).

Ein Kriterium für die Stabilität der selbstfokussierten Elektronenstrahlen aus Kanalfunkenröhren ist die Reichweite des Strahls nach Verlassen der Kanalfunkenröhre. Je höher die Reichweite bzw. die Fähigkeit entfernte Targets 4 zu ablatieren, desto stabiler ist die Qualität des Strahls einzuschätzen. Es zeigt sich, dass der durch Gaszufuhr stabilisierte Strahl von vorher ca. 5-10 mm jetzt bis zu 90 mm durch den freien Raum zum Target zurücklegen kann.

Zur Erzielung solch optimaler Strahlausbreitungsbedingungen muss allerdings der Kanal in der Hohlkathode 1 an ihrem Eingang 8 mit konisch sich weitender Form beginnen. Aus dem in die Hohlkathode 1 von der Triggerplasmaquelle her eindringenden Plasma wird der Elektronenstrahl über den Durchgriff des elektrischen Feldes zwischen Anode 17 und Hohlkathode 1 extrahiert. Für die brauchbare Elektronenstrahlbildung muss folgende geometrische Anpassung bestehen:

Der konische Kanal der Hülse (21) an der Verbindungsstelle zur dielektrischen Röhre (7) soll eine Öffnung von einigen Quadratmillimeter Fläche aufweisen und sich in Richtung zum Eingang (10) des Kanalfunkenkörpers (11) auf dessen lichte Weite öffnen, wobei die Länge der Hülse mindestens 4 aber höchstens 10 mal dem Durchmesser der Kanalfunkenröhre (9) entspricht. Eine weitere Faktorerhöhung bewirkt eine unerwünschte Entkopplung zwischen dem Triggerplasma und der Kanalfunkenentladung.

Die Erfindung betrifft Modifikationen im Bereich der Hohlkathode mit der Folge, dass die dort erzeugten Elektronenstrahlen selten bzw. nicht mehr die Innenwand des Kanals berühren und dort ablativ Material umschichten. Das hat zum einen den Vorteil, dass der Elektronenstrahl in seiner Leistung unvermindert das Kanalfunkensystem verlässt und anschließend mit einem Target wechselwirken kann. Zum anderen wird die Lebensdauer des Kanalfunkensystems damit entscheidend erhöht.

Die Kanalfunkenquelle zur Erzeugung eines gebündelten Elektronenstrahl wird anhand der Zeichnung mit den Figuren 1 bis 3 näher erläutert. Es zeigt:
Figur 1 den Aufbau der Kanalfunkenquelle,
Figur 2 das Eintrittsgebiet in die Hohlkathode,
Figur 3 einen Ausschnitt der Hohlkathode mit Gaszufuhr durch die Membrane.

Der Aufbau der Kanalfunkenquelle in Figur 1 ist maßstabsgerecht im Schnitt durch die Längsachse dargestellt.

Das Gefäß 7 für das Triggerplasma ist reagenzglasförmig und aus Quarzglas. Es ist gasdicht an die Hohlkathode 1 über Stütz- und Gummiring angeflanscht. In die Hohlkathode ragt von dieser Kupplungsstelle aus die konisch sich weitende Hülse 21 konzentrisch ins Innere der Hohlkathode 1. Zwischen Hohlkathode 1 und der Hülse 21 besteht ein ringförmiger Spalt. Die Hohlkathode 1 und die Hülse 21 sind aus Metall. Die Hülse 21 endet im Innern der Hohlkathode, es besteht also noch ein Innenraumteil mit der lichten Weite der Hohlkathode 1.

Am dortigen Ausgang sitzt der Kanalfunkenkörper 11, er bildet einen Teil der Kanalfunkenröhre 9 und ist ebenfalls wie das Gefäß 7 für das Triggerplasma angeflanscht. Der Kanalfunkenkörper besteht aus dielektrischem Material. An der anderen Stirnseite des Kanalfunkenkörpers 11 sitzt die ringförmige Anode, in der das Endteil 5 der Kanalfunkenröhre 9 steckt und an den Kanalfunkenkörper 11 stößt.

Der Kondensator 6, der elektrische Energiespeicher, überbrückt die elektrisch über den Kanalfunkenkörper 11 voneinander getrennte Hohlkathode und Anode. Durch den Boden des Gefäßes 7 für die Triggerplasmaquelle ragt die Elektrode 18 ins Innere desselben. Diese Elektrode 18 ist einerseits über den Ladewiderstand 20 mit der Hohlkathode 1 verbunden und andrerseits über die Funkenstrecke 19 mit dem Bezugspotential, hier der Erde.

Das Gefäß 7 für das Triggerplasma ist bevorzugt einfach mit Luft gefüllt. Der Fülldruck beträgt 2 Pa und wird während des Betriebs konstant gehalten. Zur lokalen Wegverlängerung der Elektronen im Plasma, der Elektronendrift, und damit zur Vermehrung der Ladungsträger ist der ringförmige Permanentmagnet über das Gefäß 7 geschoben und kurz vor dessen Ausgang 8 fixiert. Er ist zur Qualitätseinstellung des Elektronenstrahls 2 axial verschiebbar.

Der in der Hohlkathode erzeugte gepulste Elektronenstrahl 2 trifft auf das Target 4, auf dem er das exponierte Targetmaterial herausschlägt/abdampft, das sich dann teilweise auf dem Substrat 22 niederschlägt.

Zur Langzeitstrahlqualität des Elektronenstrahls ist die dosierte Gaszufuhr ins Innere der Hohlkathode von entscheidender Bedeutung. In den beiden Figuren 2 und 3 sind zwei Wege aufgezeigt, wie diese Feindosierung vorgenommen wird:
Die geringe Gaszufuhr wird mit dem Kleinflansch am Anfang der Hohlkathode 1 zwischen der Hohlkathode 1 und dem Gefäß 7 eingerichtet. Der Dichtungs-O-Ring 14 auf der zur Hohlkathode gerichteten Seite ist mit Schleifpapier der Körnung 9 µm angeschliffen und damit gezielt undicht gemacht, wodurch ein geringer Gaszufluss über den Ringspalt 13 in die Hohlkathode eingestellt wird.

Das gleiche Ergebnis erzielt man, wenn man den O-Ring zwischen Hohlkathode 1 und Kanalfunkenkörper 11 auf der zur Hohlkathode zugewandten Seite mit Schleifpapier der Körnung 9 µm anschleift und damit gezielt undicht macht, sodass über den dort befindlichen Spalt das Gas ins Innere der Hohlkathode 1 eindringt.

Eine weitere Möglichkeit, die geringe Gaszufuhr im Kathodenbereich zu realisieren, zeigt Fig.3. Die dosierte Gaszufuhr wird durch die Permeation von Luft/dem gewünschtem Gas durch die Plastikfolie 16 über die Rohrverbindung 15 in die Hohlkathode 11 erreicht. Die Menge der/des durch die Folie tretenden Luft/Gases hängt zum einen vom dortigen Differenzdruck ab, aber auch von der Folienart, der Fläche der Membrane 16, der Foliendicke und der Betriebs- bzw. Umgebungstemperatur. Hier wurde als Folienmaterial beispielsweise Polyester verwendet.

### Bezeichnungsliste

- 1: Kanalfunkenkörper, Hohlkathode
- 2: Elektronenstrahl
- 3: Innenwand der Kanalfunkenröhre
- 4: Target
- 5: Endteil
- 6: Kondensator, Energiespeicher
- 7: Gefäß
- 8: Eingang der Hohlkathode triggerseitig
- 9: Kanalfunkenröhre
- 10: Eingang der Kanalfunkenröhre hohlkathodenseitig
- 11: Kanalfunkenkörper
- 12: Permanentmagnet
- 13: Ringspalt
- 14: O-Ring
- 15: Gaszufuhr
- 16: Membrane
- 17: Anode
- 18: Elektrode
- 19: Funkenstrecke
- 20: Ladewiderstand
- 21: Hülse
- 22: Substrat

## Patentansprüche

1. Kanalfunkenquelle zur Erzeugung eines stabil gebündelten Elektronenstrahls,
bestehend aus einer koaxialen Anordnung aus:
einer dielektrischen Röhre (7), in der ein Triggerplasma erzeugt wird,
einer daran stirnseitig anschließenden Hohlkathode (1), einem daran anschließenden dielektrischen Kanalfunkenkörper (11), der an einer Anode (17) mit zentralem Durchgang endet,
einem an der Anode (17) ansetzenden dielektrischen Rohrstück (5), das mit dem Kanalfunkenkörper (11) fluchtet,
wobei
ein Kondensator (6) als elektrischer Energiespeicher an die Anode (17) und die Hohlkathode (1) angeschlossen ist,
eine Elektrode (18) von der der Hohlkathode (1) abgewandten Stirnseite in die dielektrische Röhre (7) in das Triggerplasmavolumen ragt,
diese Elektrode (18) über eine Funkenstrecke (19) an ein Bezugspotential angeschlossen ist, und
ein elektrischer Widerstand (20) die Elektrode (18) und die Hohlkathode (1) überbrückt,
**dadurch gekennzeichnet:**
**dass** in die Hohlkathode (1) von der Triggerplasmaseite her eine Hülse (21) mit einer konisch sich zur Anode (17) hin öffnenden lichten Weite ragt, die Bestandteil der Hohlkathode (1) ist,
wobei die Hülse (21) mit der Wand der Hohlkathode (1) einen Ringspalt (13) bildet, der an seiner Stirn zur dielektrischen Röhre (7) hin geschlossen und an seiner Stirn zum Kanalfunkenkörper (11) hin offen ist, und
vor der der Anode (17) zugewandten Stirn der Hohlkathode (1) endet, so dass ein Restvolumen mit der lichten Weite der Hohlkathode (1) besteht, in das der Ringspalt (13) mündet,
**dass** durch die Gefäßwand der Hohlkathode (1) hindurch oder an derselben eine Gaszuführung (15) ins Innere besteht, durch die hindurch dosiert Gas in den Hohlraum der Hohlkathode (1) zur Einstellung eines vorgegebenen Druckgefälles zwischen Hohlkathodenausgang und dem Ausgang des dielektrischen Rohrstücks (5) einströmen kann, oder
**dass** in einer triggerplasmaseitigen Vakuumdichteinrichtung an der Hohlkathode (1) eine Leckstruktur zum Ringspalt (13) hin vorhanden ist, über die durch Gaseinströmen ebenso ein solches Druckgefälle eingestellt werden kann,
**dass** das Feld eines Permanentmagneten (12) oder eines Elektromagneten (12) die dielektrische Röhre (7) der Triggerquelle abschnittsweise völlig durchdringt und der Permanentmagnet (12) oder der Elektromagnet (12) zu der Längsachse der dielektrischen Röhre verschiebbar und die Magnetfeldachse zu dieser Längsachse schwenkbar ist.

2. Kanalfunkenquelle nach Anspruch 1, **dadurch gekennzeichnet, dass** der konische Kanal der Hülse (21) an der Verbindungsstelle zur dielektrischen Röhre (7) eine Öffnung von einigen Quadratmillimeter Fläche aufweist und sich in Richtung zum Eingang (10) des Kanalfunkenkörpers (11) auf dessen lichte Weite öffnet, wobei die Länge der Hülse mindestens 4 aber höchstens 10 mal so groß wie der Durchmesser der Kanalfunkenröhre (9) ist.

3. Kanalfunkenquelle nach Anspruch 2, **dadurch gekennzeichnet, dass** zum dosierten Gaseinlass ein Ventil (16) in der Gaszuführung sitzt und dieses aus einer Membran besteht, die den Innenraum der Hohlkathode (1) von einem Gasraum höheren Drucks trennt, durch die das Gas entsprechend der Membranstruktur, dem Druckgefälle und der Umgebungs-Temperatur dosiert hindurchtredem kann.

4. Kanalfunkenquelle nach Anspruch 3, **dadurch gekennzeichnet, dass** die Membran eine Kunststofffolie aus thermostabilen Materialien, wie Polyester, Polyvinylchlorid, Silikonkautschuk, Teflon, ist.

5. Kanalfunkenquelle nach Anspruch 2, **dadurch gekennzeichnet, dass** die Dichtungseinrichtung an mindestens einer der beiden Stirnseiten des Gefäß der Hohlkathode (1) Leckstrukturen in Form von Mikrounebenheiten/-kanälen in das Innere der Hohlkathode (1) hat, durch die hindurch entsprechend dosiert Gas von außen nach innen strömen kann.

6. Kanalfunkenquelle nach Anspruch 5, **dadurch gekennzeichnet, dass** die Mikrounebenheiten/-kanäle in einer oder beiden Stirnflächen des Gefäßes der Hohlkathode sitzen.

7. Kanalfunkenquelle nach Anspruch 5, **dadurch gekennzeichnet, dass** die Mikrounebenheiten/-kanäle in den oder die O-Ringe an der Hohlkathode (1) eingebracht sind.

8. Kanalfunkenquelle nach Anspruch 2, **dadurch gekennzeichnet, dass** zum dosierten Gaseinlass in der Gaszuführung ein Abschnitt mit einem verringerten lichten Querschnitt derart sitzt, so dass eine vorgegebene Leckrate ins Innere der Hohlkathode (1) zustande kommt.

9. Kanalfunkenquelle nach Anspruch 2, **dadurch gekennzeichnet, dass** zum dosierten Gaseinlass in der Gaszuführung ein Ventil sitzt, mit dem eine Leckrate ins Innere der Hohlkathode (1) eingestellt werden kann.

10. Kanalfunkenquelle nach einem der Ansprüche 1 bis 9, **dadurch gekennzeichnet, dass** der Permanentmagnet (12) ein Ringmagnet ist.

11. Kanalfunkenquelle nach einem der Ansprüche 1 bis 9, **dadurch gekennzeichnet, dass** der Permanentmagnet (12) sich gegenüberstehende Polschuhe hat, die sich mindestens im Abstand des Durchmessers der dielektrischen Röhre (7) gegenüberstehen.

12. Kanalfunkenquelle nach einem der Ansprüche 1 bis 9, **dadurch gekennzeichnet, dass** der Elektromagnet aus einer zylindrischen Wicklung besteht.

13. Kanalfunkenquelle nach einem der Ansprüche 1 bis 9, **dadurch gekennzeichnet, dass** der Elektromagnet aus einer eben spiraligen Wicklung besteht.

14. Kanalfunkenquelle nach einem der Ansprüche 1 bis 9, **dadurch gekennzeichnet, dass** der Elektromagnet aus einer Wicklung um einen spaltbildenden Eisenkern besteht.

## Claims

1. Channel spark source to generate a stably bundled electron beam, consisting of a coaxial array of:
A dielectric tube (7) in which a trigger plasma is generated,
a downstream hollow cathode (1) that is connected with its front to the tube,
a downstream dielectric channel spark unit (11) that ends at an anode (17) with a central passage,
a dielectric tube section (5) that starts from the anode (17) and is aligned with the channel spark unit (11),
with a capacitor (6) being connected to the anode (17) and the hollow cathode (1) as an electric energy store,
with an electrode (18) extending into the trigger plasma volume of the dielectric tube (7) from the front side that does not face the hollow cathode (1), with this electrode (18) being connected to a reference potential via a spark section (19), and
with an electric resistor (20) bridging the electrode (18) and the hollow cathode (1), **characterized by**:
A casing (21) with a conical opening towards the anode (17) extending into the hollow cathode (1) from the trigger plasma side, which is part of the hollow cathode (1),
the casing (21) forming an annular gap (13) with the wall of the hollow cathode (1), the front side of this annular gap being closed towards the dielectric tube (7) and open towards the channel spark unit (11), and
with this casing ending in front of that side of the hollow cathode (1) that faces the anode (17), such that a residual volume is formed, the clearance of which corresponds to that of the hollow cathode (1), with the annular gap (13) opening out into this volume,
a gas supply line (15) into the interior being provided through the wall of the hollow cathode (1) or at the hollow cathode, by means of which gas is metered into the volume of the hollow cathode (1) to adjust a given pressure gradient between the outlet of the hollow cathode and the outlet of the dielectric tube section (5) or by
a leak structure towards the annular gap (13) existing in a trigger plasma-side vacuum sealing unit at the hollow cathode (1), through which gas flows in to adjust such a pressure gradient, and by
the field of a permanent magnet (12) or a solenoid (12) penetrating sections of the dielectric tube (7) of the trigger source, with the permanent magnet (12) or solenoid (12) being able to be shifted along the longitudinal axis of the dielectric tube and the magnetic field axis being slewable about this longitudinal axis.

2. Channel spark source according to Claim 1, **characterized by** the conical channel of the casing (21) at the connection point with the dielectric tube (7) having an opening of some square millimeters and opening towards the inlet (10) of the channel spark unit (11) until the width corresponds to the latter's clearance, with the length of the casing being at least 4 times and at the maximum 10 times as large as the diameter of the channel spark tube (9).

3. Channel spark source according to Claim 2, **characterized by** the gas supply line being equipped with a valve (16) for dosed gas inlet and this valve consisting of a membrane that separates the interior of the hollow cathode (1) from a gas volume of higher pressure and through which the gas is dosed depending on the membrane structure, pressure gradient, and ambient temperature.

4. Channel spark source according to Claim 3, **characterized by** the membrane being a plastic foil of thermally stable materials, such as polyester, polyvinylchloride, silicon caoutchouc, teflon.

5. Channel spark source according to Claim 2, **characterized by** the sealing unit, at one of both surfaces of the hollow cathode (1) at least, being provided with leak structures in the form of uneven microstructures/microchannels that extend into the interior of the hollow cathode (1) and through which the gas is metered from the outside to the inside.

6. Channel spark source according to Claim 5, **characterized by** the uneven microstructures/microchannels being located in one or both front surfaces of the vessel of the hollow cathode.

7. Channel spark source according to Claim 5, **characterized by** the uneven microstructures/microchannels being machined into the O-ring or the O-rings of the hollow cathode (1).

8. Channel spark source according to Claim 2, **characterized by** the dosed gas supply being achieved by a section of reduced cross section, such that a given leak rate into the interior of the hollow cathode (1) results.

9. Channel spark source according to Claim 2, **characterized by** the gas supply being provided with a valve for dosed gas inlet, by means of which a leak rate into the interior of the hollow cathode (1) can be adjusted.

10. Channel spark source according to one of Claims 1 through 9, **characterized by** the permanent magnet (12) being an annular magnet.

11. Channel spark source according to one of Claims 1 through 9, **characterized by** the permanent magnet (12) having opposite pole shoes, the distance of which corresponds to the diameter of the dielectric tube (7) at least.

12. Channel spark source according to one of Claims 1 through 9, **characterized by** the solenoid consisting of a cylindrical winding.

13. Channel spark source according to one of Claims 1 through 9, **characterized by** the solenoid consisting of a plane spiral winding.

14. Channel spark source according to one of Claims 1 through 9, **characterized by** the solenoid consisting of a winding around a gap-forming iron core.

## Revendications

1. Source d'étincelles en canal pour la génération d'un rayon d'électrons en faisceaux stables, consistant en un dispositif coaxial composé:
d'un tube diélectrique (7) dans lequel est produit un plasma de déclenchement, d'une cathode creuse (1) raccordée à celui-ci du côté frontal,
d'un corps d'étincelles en canal diélectrique associé (11) qui débouche sur une anode (17) à passage central,
d'un tronçon de tube diélectrique partant de l'anode (17) qui s'aligne au corps d'étincelles en canal (11),
où
un condenseur (6) est connecté à l'anode (17) et à la cathode creuse (1)comme accumulateur d'énergie,
une électrode (18) dépasse du côté frontal détourné de la cathode creuse (1) vers le tube diélectrique (7) dans le volume du plasma de déclenchement,
cette électrode (18) est connectée à un potentiel de référence à travers une distance de décharge et où
une résistance électrique (20) ponte l'électrode (18) et la cathode creuse (1),
**caractérisé en ce que**:
une douille (21) d'un diamètre intérieur s'ouvrant d'une manière conique vers l'anode (17) dépasse sur la cathode creuse (1) à partir du côté du plasma de déclenchement, qui fait partie de la cathode creuse (1),
la douille (21) formant avec la paroi de la cathode creuse (1) un espace annulaire (13) qui est fermé sur son front, côté tube diélectrique (7), et ouvert sur son front côté corps d'étincelles en canal (11), et
se terminant devant le front de la cathode creuse (1) dirigé vers l'anode (17), de sorte qu'un volume résiduel existe avec le diamètre intérieur de la cathode creuse (1) dans lequel débouche l'espace annulaire (13),
qu'une alimentation de gaz (15) vers l'intérieur existe à travers la paroi du récipient de la cathode creuse (1) ou sur celle-ci, par laquelle un débit de gaz dosé peut entrer dans la cavité de la cathode creuse (1) pour régler un gradient de pression donné entre la sortie de la cathode creuse et la sortie du tronçon de tube diélectrique (5), ou
que sur la cathode creuse (1), dans un dispositif d'étanchéité au vide du côté du plasma de déclenchement, il existe une structure de purge vers l'espace annulaire (13) permettant de régler également le gradient de pression en laissant entrer du gaz,
qu'un champ d'un aimant permanent (12) ou d'un électroaimant (12) pénètre complètement, section par section, la source de déclenchement et que l'aimant permanent (12) ou l'électroaimant (12) est déplaçable par rapport à l'axe longitudinal du tube diélectrique et que l'axe du champ magnétique est pivotable par rapport à cet axe longitudinal.

2. Source d'étincelles en canal selon la revendication 1, **caractérisée en ce que** le canal conique de la douille (21) présente une ouverture de quelques millimètres carrés de surface au raccord du tube diélectrique (7) et qu'il s'ouvre vers l'entrée (10) du corps d'étincelles en canal (11) sur le diamètre intérieur de celle-ci, la longueur de la douille étant au minimum 4 fois et au maximum 10 fois plus grande que le diamètre du tube d'étincelles en canal (9).

3. Source d'étincelles en canal selon la revendication 2, **caractérisée en ce qu'**une soupape d'entrée de gaz dosée (16) est disposée dans l'amenée de gaz et que celle-ci est constituée d'une membrane qui sépare le volume intérieur de la cathode creuse (1) d'un volume de gaz à pression plus élevée et par laquelle peut passer un débit dosé de gaz selon la fonction de la membrane, le gradient de pression et la température environnante.

4. Source d'étincelles en canal selon la revendication 3, **caractérisée en ce que** la membrane est une feuille en plastique en matériaux thermostables tels que le polyester, le chlorure de polyvinyle, le caoutchouc de silicone, le téflon.

5. Source d'étincelles en canal selon la revendication 5, **caractérisée en ce que** le dispositif d'étanchéité possède au moins sur l'une des deux faces frontales du récipient de la cathode creuse (1), des structures de fuite sous forme de microrugosités/microcanaux vers l'intérieur de la cathode creuse (1) par lesquels, au dosage voulu, peut passer du gaz de l'extérieur vers l'intérieur.

6. Source d'étincelles en canal selon la revendication 5, **caractérisée en ce que** les microrugosités/microcanaux se trouvent dans l'une ou dans les deux faces frontales du récipient de la cathode creuse.

7. Source d'étincelles en canal selon la revendication 5, **caractérisée en ce que** les microrugosités/microcanaux sont logés dans les joints toriques sur la cathode creuse (1).

8. Source d'étincelles en canal selon la revendication 2, **caractérisée en ce que** pour l'admission de gaz dosée, dans l'amenée de gaz, un tronçon à section de passage réduite est disposé de telle façon qu'un taux de fuite donné se réalise vers l'intérieur de la cathode creuse (1).

9. Source d'étincelles en canal selon la revendication 2, **caractérisée en ce que** pour l'admission de gaz dosée, dans l'amenée de gaz, il se trouve une soupape qui permet de régler un taux de fuite déterminé vers l'intérieur de la cathode creuse (1).

10. Source d'étincelles en canal selon l'une quelconque des revendications 1 à 9, **caractérisée en ce que** l'aimant permanent (12) est un aimant torique.

11. Source d'étincelles en canal selon l'une quelconque des revendications 1 à 9, **caractérisée en ce que** l'aimant permanent (12) possède des épanouissements polaires opposés les uns aux autres au moins à la distance du diamètre du tube diélectrique (7).

12. Source d'étincelles en canal selon l'une quelconque des revendications 1 à 9, **caractérisée en ce que** l'électroaimant est constitué d'un enroulement cylindrique.

13. Source d'étincelles en canal selon l'une quelconque des revendications 1 à 9, **caractérisée en ce que** l'électroaimant est constitué d'un enroulement hélicoïdal plan.

14. Source d'étincelles en canal selon l'une quelconque des revendications 1 à 9, **caractérisée en ce que** l'électroaimant est constitué d'un enroulement autour d'un noyau de fer formant une fente.
